# EUROPÄISCHE PATENTSCHRIFT

(11) **EP 2 353 823 B1**
(45) Veröffentlichungstag und Bekanntmachung des Hinweises auf die Patenterteilung: **08.01.2014**
(21) Anmeldenummer: 10405021.6
(22) Anmeldetag: 08.02.2010
(51) Int. Cl.: B28B 11/16, B28B 17/00, B26D 1/52, B26D 7/26

(54) **Positioniervorrichtung für verstellbare Elemente, Verfahren zum Positionieren von verstellbaren Elementen und Verwendung einer Positioniervorrichtung**
Positioning device for adjustable elements, method for positioning adjustable elements and use of positioning device
Dispositif de positionnement pour éléments réglables, procédé de positionnement d'éléments réglables et utilisation d'un dispositif de positionnement

(43) Veröffentlichungstag der Anmeldung: 10.08.2011
(73) Patentinhaber: Freymatic AG, 7012 Felsberg (CH)
(72) Erfinder: Manzanell, Marco, 7013 Domat / Ems (CH)
(74) Vertreter: EGLI-EUROPEAN PATENT ATTORNEYS

(56) Entgegenhaltungen:
- EP-A1- 1 647 377
- EP-A2- 1 889 703
- DE-A1- 19 934 391
- US-A- 4 163 185

## Beschreibung

Die Erfindung betrifft eine Positioniervorrichtung für verstellbare Schneiddrähte, ein Verfahren zum Positionieren von verstellbaren Schneiddrähten und eine Verwendung einer Positioniervorrichtung.

Lehmstränge zur Herstellung von Mauer- und Pflasterziegeln werden herkömmlicherweise in einer Schneid-und/oder Bearbeitungsvorrichtung zu Lehmelementen vereinzelt und/oder bearbeitet. So werden die Lehmstränge beispielsweise mit Hilfe von einem Schneiddrahtrahmen, auch als Schneidharfe bekannt, auf entsprechendes Mass geschnitten, wobei der Schneiddrahtrahmen eine Mehrzahl von Schneiddrähten enthält, welche flächig und im Wesentlichen parallel zueinander verlaufend gespannt angeordnet sind. Zum Schneiden wird ein durchgängiger Lehmstrang mittels einer Fördereinrichtung auf einen Auflagerahmen unterhalb des Schneiddrahtrahmens geführt. Anschliessend werden der durchgängige Lehmstrang und der Schneiddrahtrahmen in Relation zueinander angenähert, wobei die einzelnen Schneiddrähte in das Material des Lehmstrangs eindringen und diesen, der weiteren Bewegung folgend, in einzelne Lehmelemente schneiden. Ferner verlaufen die Schneiddrähte, dieser Bewegung weiter folgend, ein Stückweit tiefer durch einzelne Durchlässe des Auflagerahmens. Aufgrund der plastischen Verformbarkeit des Lehmstrangs verlaufen die einzelnen Schneiddrähte exakt geführt durch den Lehmstrang und die Durchlässe hindurch und zerlegen somit den Lehmstrang in einzelne Lehmelemente gewünschten Ausmasses. Nach dem Schneiden stehen die einzelnen Schneiddrähte somit nicht mehr mit dem Lehmstrangmaterial in Eingriff. Danach werden die Lehmelemente durch eine weitere Fördereinrichtung weiterbefördert. Danach folgend wird der Schneiddrahtrahmen wieder in Ausgangsstellung zurückbewegt, wonach dann der nächste durchgängige Lehmstrangabschnitt unterhalb des Schneiddrahtrahmens positioniert wird. Die zerlegten Lehmelemente können weiteren Verarbeitungsschritten überführt werden.

DE-A1-199 34 391 offenbart eine Positioniervorrichtung für verstellbare Schneiddrähte eines Schneidrahmens, sowie ein Verfahren zum Positionieren dieser Schneiddrähte gemäß dem Oberbegriff der Ansprüche 1 und 14 bzw.

Üblicherweise wird das Lehmstrangmaterial durch ein austauschbares Mundstück einer Vorverarbeitungseinrichtung hindurchgepresst und dabei derart extrudiert, dass die Breite und Höhe des Lehmstrangs bereits den gewünschten Ausmassen hinsichtlich Breite und Höhe der Lehmelemente entsprechen. Daher muss der Lehmstrang dann lediglich in seiner Länge entsprechend der gewünschten Länge der auszubildenden Lehmelemente zerlegt bzw. vereinzelt werden. Somit sind die einzelnen Schneiddrähte in Relation zueinander derart am Schneiddrahtrahmen beabstandet, dass der Abstand zwischen ihnen gleich der gewünschten Länge der jeweiligen Lehmelemente entspricht.

Es ist bekannt, dass die Schneiddrähte entnehmbar am Schneiddrahtrahmen angebracht sind. Hierdurch können einzelne Schneiddrähte entnommen werden, falls sie durch Materialermüdung reissen und ausgetauscht werden müssen. Es ist ferner bekannt, dass die Schneiddrähte vertikal zur Längsrichtung des Schneiddrahtrahmens verstellbar an diesem angeordnet sind. Durch ein Verstellen der Schneiddrähte in Relation zueinander kann der Schneiddrahtrahmen einfach zum Zerlegen des Lehmstrangs in einzelne Lehmelemente einer geänderten Länge herangezogen werden.

Nachteilig hierbei ist jedoch, dass die Schneiddrähte bei jedem Verstellen exakt ausgerichtet positioniert werden müssen, um den Lehmstrang in Lehmelemente vorgesehenen Ausmasses (Länge) zu zerlegen. Eine auch nur minimale Abweichung der Positionierung der Schneiddrähte von vorbestimmten Richtgrössen könnte dazu führen, dass Lehmelemente einer ganzen Produktion fehlerhafte Ausmasse haben und kostspielig entsorgt werden müssen. Diese exakte Positionierung der einzelnen Schneiddrähte in Relation zueinander ist sehr zeitaufwendig und fehleranfällig. Hierzu wird derzeit geschultes Fachpersonal herangezogen, welches die Schneiddrähte beispielsweise unter Zuhilfenahme von speziellen Distanzlehren positioniert und anschliessend verifiziert.

Es ist Aufgabe der vorliegenden Erfindung, eine Positioniervorrichtung für verstellbare Schneiddrähte, ein Verfahren zum Positionieren von verstellbaren Schneiddrähten und eine Verwendung einer Positioniervorrichtung bereitzustellen, wobei die verstellbaren Schneiddrähte sehr genau und innerhalb kurzer Zeit wie gewünscht positioniert werden können.

Diese Aufgabe wird gelöst durch eine Positioniervorrichtung mit den Merkmalen des Patentanspruchs 1.

Durch diese Positioniervorrichtung können die Schneiddrähte des Schneiddrahtrahmens besonders schnell bei zudem höchster Präzision in Relation zueinander verstellt werden. Hierzu wird der Schneiddrahtrahmen aus der Schneid- und/oder Bearbeitungsvorrichtung entnommen und in die Positioniervorrichtung eingelegt. Darauf folgend können die jeweils gewünschten Positionen, beispielsweise Distanzen zwischen den Schneiddrähten, über eine Eingabevorrichtung einer Steuerung zugeführt werden. In den meisten Anwendungen sind diese Distanzen zwischen den Schneiddrähten untereinander identisch. Die Steuerung steuert daraufhin die optische Einstelleinrichtung derart an, dass diese auf eine jeweils gewünschte Position eine optische Anzeige in Richtung des Schneiddrahtrahmens projiziert. Darauf folgend wird ein jeweiliges Schneiddraht manuell, beispielsweise in Längsrichtung des Schneiddrahtrahmens, an diesem solange verstellt, bis die optische Anzeige an diesem Schneiddraht detektiert wird. Hierbei sollte die optische Einstelleinrichtung zumindest zwei optische Anzeigen projiziert. Somit ist der Schneiddraht auf gesamter Länge wie gewünscht positionierbar, sobald diese zwei optischen Anzeigen an ihm detektierbar sind. Zudem kann somit eine exakte Parallelität zwischen den einzelnen Schneiddrähten sichergestellt werden. Diese Detektion geschieht hierbei beispielsweise optisch bzw. visuell durch einen Operateur, welcher der Schneiddraht solange verstellt, bis die optische Anzeige auf dem Schneiddraht visuell erkannt wird.

Vorzugsweise ist die optische Einstelleinrichtung dazu ausgelegt, ein linienförmiges Muster zu projizieren. Hierdurch kann die optische Einstelleinrichtung auf einer möglichst gesamten Länge eines jeweiligen Schneiddrahts durch Projektion des linienförmigen Musters vorgeben, an welche gewünschte Position der Schneiddraht zu verschieben ist.

Vorzugsweise ist die optische Einstelleinrichtung auf einer Ebene planparallel zur Ebene der verstellbaren Schneiddrähte an die jeweils gewünschte Position verfahrbar. Hierzu kann die optische Einstelleinrichtung an einem im Wesentlichen parallel zur Ebene der Schneiddrähte angeordneten Ausleger verfahren werden.

Vorzugsweise enthält die optische Einstelleinrichtung eine optische Ablenkeinrichtung, welche dazu ausgelegt ist, die optische Anzeige auf die jeweils gewünschte Position abzulenken. Diesem Mehraufwand steht vorteilhafterweise die Einsparung der Verfahrbarkeit der optischen Einstelleinrichtung gegenüber. Die optische Einstelleinrichtung ist hierbei beispielsweise im Wesentlichen zentral oberhalb des angeordneten Schneiddrahtrahmens fixiert und strahlt die optische Anzeige (beispielsweise ein Laserstrahl) auf die Ablenkeinrichtung ab. Die optische Ablenkeinrichtung kann beispielsweise einen Spiegel oder ein optisches Prisma enthalten, welcher bzw. welches über ein Stellglied ansteuerbar verstellt wird. Hierbei wird der Strahl der optischen Anzeige auf Höhe eines jeweils einzustellenden Schneiddrahts jene Position ausleuchten, auf welche der Schneiddraht zu verstellen bzw. zu positionieren ist. Wie bereits oben erwähnt, sollten zumindest zwei optische Anzeigen bereitgestellt werden, um eine möglichst genaue Positionierung zu ermöglichen. Nachdem diese Positionierung erfolgt ist, wird die optische Ablenkeinrichtung durch das Stellglied derart verstellt, dass die optische Anzeige auf Höhe eines nächsten Schneiddrahts jene gewünschte Position ausleuchtet, auf welche dieser Schneiddraht zu positionieren ist. Aufgrund der nunmehr schräg gerichteten Projektionsrichtung der optischen Anzeige und der Möglichkeit, dass die Schneiddrähte unterschiedliche Höhen haben können, müssen diese Parameter zusätzlich zur Verstellung der optischen Ablenkeinrichtung einfliessen, um Ausrichtungsfehler zu vermeiden. Die jeweilige Verstellung der optischen Ablenkeinrichtung kann hierbei komplexe Triangulations-Berechnungen erfordern, welche beispielsweise mittels einer elektrisch verbundenen Berechnungseinheit durchgeführt werden.

Vorzugsweise enthält die optische Einstelleinrichtung einen Laser. Das kohärente Licht des Lasers stellt eine besonders präzise und zudem besonders gut erfassbare bzw. detektierbare Positionierbarkeit bereit. Somit kann der jeweilige Schneiddraht besonders schnell und präzise positioniert werden. Wie dem Fachmann bekannt, kann die optische Einstelleinrichtung jedoch auch jegliche weitere optische Vorrichtungen zum Emittieren eines Strahls beliebiger Wellenlänge enthalten.

Eine Mehrzahl von Schneiddrähten sind in der Fläche des Schneiddrahtrahmens verlaufend gespannt und deren Ausrichtung ist an dem Schneiddrahtrahmen verstellbar. Hierbei kann die optische Einstelleinrichtung der Positioniervorrichtung beispielsweise vertikal zur Ausrichtung der Schneiddrähte an die jeweils gewünschten Positionen verfahren werden. Hierzu wird die optische Einstelleinrichtung an einem im Wesentlichen parallel zur aufgespannten Ebene der Schneiddrähte und zusätzlich senkrecht zu den Schneiddrähten verlaufend angeordneten Ausleger verfahren. In diesem Beispiel kann der Ausleger oberhalb des eingelegten Schneiddrahtrahmens angeordnet sein. Hierbei projiziert die optische Einstelleinrichtung dann die optische Anzeige direkt senkrecht nach unten auf den Schneiddrahtrahmen gerichtet. Somit kann der jeweilige Schneiddraht manuell derart positioniert werden, bis die optische Anzeige (vorzugsweise zumindest zwei Lichtpunkte) an diesem erkennbar ist. Nachfolgend wird der jeweilige Schneiddraht an dieser Position fixiert, sodass er nicht mehr verstellt werden kann. Nach diesen Schritten kann, beispielsweise mittels einer manuellen Eingabe über eine Eingabevorrichtung, eine Bewegung der optischen Einstelleinrichtung zu einer nächsten gewünschten und zuvor definierten Position angefordert werden. An dieser gewünschten Position angekommen, kann der nächste Schneiddraht exakt wie gewünscht positioniert werden. Diese Schritte können solange durchgeführt werden, bis alle Schneiddrähte des Schneiddrahtrahmens wie gewünscht positioniert sind.

Vorzugsweise enthält die Positioniervorrichtung eine Schwenkeinrichtung zum Schwenken des eingelegten Schneiddrahtrahmens. Hierdurch kann der Rahmen nach dem Einlegen in die Positioniervorrichtung beispielsweise um 180° gewendet werden, um somit einen besseren Zugriff auf Bauteile zum Verstellen der Schneiddrähte des Schneiddrahtrahmens zu erhalten.

Vorzugsweise umfasst die optische Einstelleinrichtung eine Kamera und eine Anzeigevorrichtung, an der eine von der Kamera erfasste Abbildung des jeweiligen Schneiddrahts des eingelegten Schneiddrahtrahmens darstellbar ist, und an der die optische Anzeige auf die zumindest eine gewünschte Position des an der Anzeigevorrichtung dargestellten Elementrahmens projizierbar ist. Die optische Detektion kann somit über die Kamera, beispielsweise eine Videokamera, und die Anzeigevorrichtung, beispielsweise ein Monitor, geschehen. Die Abbildung des jeweils einzustellenden Schneiddrahts wird dabei, für den Operateur einsehbar, auf der Anzeigevorrichtung dargestellt. Die ferner an der Anzeigevorrichtung angezeigte optische Anzeige auf die zumindest eine gewünschte Position macht die Sollposition des jeweils einzustellenden Schneiddrahts sichtbar. Somit wird die Verstellung dieses jeweils einzustellenden Schneiddrahts schnell, einfach und genau über die Anzeigevorrichtung überwacht. Der Operateur verstellt der jeweils einzustellende Schneiddraht nach wie vor manuell von Hand.

Vorzugsweise ist die optische Anzeige als ein linienförmiges Muster an der Anzeigevorrichtung angezeigt. Somit wird die Sollposition des jeweils einzustellenden Schneiddrahts als einfach und genau detektierbares Muster an der Anzeigevorrichtung angezeigt. Der Operateur verschiebt nun der jeweils einzustellende Schneiddraht so lange, bis dessen Position mit der an der Anzeigevorrichtung erkennbaren Sollposition übereinstimmt.

Vorzugsweise enthält die optische Einstelleinrichtung ferner einen Laser, welcher das linienförmige Muster auf die gewünschte Position projiziert. Im Falle der zuvor beschriebenen verfahrbaren optischen Einstelleinrichtung werden die Kamera und der Laser gemeinsam verfahren. Somit wird das linienförmige Muster mitprojiziert und kann an der Anzeigevorrichtung als Maske (Sollposition) erfasst werden.

Vorzugsweise ist das linienförmige Muster statisch an der Anzeigevorrichtung angezeigt. Somit ist die optische Anzeige auf die gewünschte Position dauerhaft an der Anzeigevorrichtung angezeigt. Beispielsweise kann die optische Anzeige über ein Bildverarbeitungssystem skalierbar an der Anzeigevorrichtung angezeigt sein.

Vorzugsweise ist die von der Kamera erfasste Abbildung des jeweiligen Schneiddrahts des eingelegten Schneiddrahtrahmens an der Anzeigevorrichtung vergrösserbar. Die optische Anzeige auf die gewünschte Position des jeweils einzustellenden Schneiddrahts und dieses selber können somit an der Anzeigevorrichtung genauer erkannt werden. Hierzu wird lediglich die von der Kamera aufgezeichnete Abbildung zusätzlich vergrössert bzw. herangezoomt. Hierdurch ist eine noch genauere Positionierung möglich. Die optische Anzeige an der Anzeigevorrichtung kann über ein Bildverarbeitungssystem in Abhängigkeit der Vergrösserung skalierbar sein.

Die oben genannte Aufgabe lässt sich ebenfalls durch ein Verfahren zum Positionieren von verstellbaren Schneiddrähten eines Schneiddrahtrahmens einer Schneid- und/oder Bearbeitungsvorrichtung für Lehmstränge gemäss Anspruch 14 lösen. Durch dieses Verfahren können alle Schneiddrähte des Schneiddrahtrahmens schnell und präzise positioniert werden. Durch die Einfachheit der Durchführung dieses Verfahrens kann diese Arbeit auch durch ein Bedienpersonal durchgeführt werden, welches nicht intensiv zum Positionieren der Schneiddrähte geschult zu werden braucht.

Vorzugsweise projiziert die optische Einstelleinrichtung ein linienförmiges Muster. Als optische Einstelleinrichtungen sind Laservorrichtungen anwendbar. Es sind vielfältige Laservorrichtungen mit einem Laser und einer nachgeschalteten Optik auf dem Markt, welche Optik dazu ausgebildet ist, den einfallenden Laserstrahl derart umzuformen, dass ein fächerförmiger Bereich ausgeleuchtet wird. Wird eine solche Laservorrichtung auf eine Projektionsfläche gerichtet, so erscheint auf dieser ein linienförmiges Muster bzw. eine Gerade. Mehrfache Versuchsreihen haben ergeben, dass dieses linienförmige Muster besonders gut an einem jeweils auszurichtenden Schneiddraht (sobald an eine Position in Übereinstimmung mit der gewünschten Position positioniert) in Erscheinung tritt bzw. darauf aufleuchtet. Ein besonderer Vorteil besteht auch darin, dass ein jeglicher Winkelversatz eines Schneiddrahts nahezu eliminiert wird.

Vorzugsweise wird die optische Einstelleinrichtung auf einer Ebene planparallel zur Ebene der verstellbaren Schneiddrähte an die jeweils gewünschte Position verfahren. Hierdurch kann die optische Einstelleinrichtung vertikal zur Ausrichtung der Schneiddrähte an die jeweils gewünschten Positionen verfahren werden. Hierbei kann die optische Einstelleinrichtung an einem planparallel zur aufgespannten Ebene der Schneiddrähte und senkrecht zu den Schneiddrähten angeordneten Ausleger verfahrbar angeordnet sein. Die Ansteuerung der optischen Einstelleinrichtung kann beispielsweise mittels eines Schrittmotors erfolgen, welcher über eine elektrische Steuerung angesteuert wird.

Vorzugsweise wird die optische Anzeige über eine optische Ablenkeinrichtung auf die jeweils gewünschte Position abgelenkt. Durch dieses Verfahren braucht die optische Ablenkeinrichtung lediglich an einer im Wesentlichen zentral zum Schneiddrahtrahmen angeordneten Aufhängung fixiert zu werden. Die Ablenkung der optischen Anzeige kann hierbei beispielsweise mittels eines über ein Stellglied verstellbaren Spiegels oder eines Prismas erfolgen. Allerdings sind weitere im Bereich der Optik bekannte Ablenkeinrichtungen zur Anwendung vorstellbar.

Vorzugsweise emittiert die optische Einstelleinrichtung einen Laserstrahl. Ein hierzu benötigter Laser sollte eine möglichst geringe Lichtleistung abgeben, um mögliche Augenverletzungen des Bedienpersonals nahezu auszuschliessen. Solche Laser geringer Lichtleistung emittieren immer noch einen ausreichend starken Laserstrahl, dessen Projektion auch bei besonders hellen Tageslichtbedingungen gut detektierbar ist. Durch die besondere Kohärenz des Laserstrahls ist die (gewünschte) ausgeleuchtete Position unmissverständlich und varianzfrei bestimmt.

Die oben genannte Aufgabe lässt sich ebenfalls durch eine Verwendung einer Positioniervorrichtung nach einem der Ansprüche 1 bis 13 zum Positionieren von verstellbaren Schneiddrähten eines Schneiddrahtrahmens gemäss Anspruch 19 lösen.

Weitere Einzelheiten der Erfindung und insbesondere beispielhafte Ausführungsformen der erfindungsgemässen Positioniervorrichtung werden im Folgenden anhand der beigefügten Zeichnungen erläutert. Es zeigen:
- Figur 1: eine untere Teilansicht auf zwei Elementrahmen, nämlich einen Schneiddrahtrahmen und einen Auflagerahmen;
- Figur 2: eine Vorderansicht der Positioniervorrichtung gemäss der vorliegenden Erfindung;
- Figur 3: eine Seitenansicht der in Figur 2 angezeigten Positioniervorrichtung; und
- Figur 4: eine Draufsicht der in Figuren 2 und 3 angezeigten Positioniervorrichtung.

Figur 1 zeigt eine Teilansicht auf zwei Elementrahmen einer Schneid- und Bearbeitungsvorrichtung (nicht gezeigt). Hierbei ist ein Elementrahmen als ein Schneiddrahtrahmen 12 ausgeführt. Der Schneiddrahtrahmen 12 dient zum Schneiden eines Lehmstrangs (nicht gezeigt) in einzelne Lehmelemente, welche in weiteren Prozessschritten zu keramischen Produkten, wie beispielsweise Mauer- oder Pflasterziegel, ausgebildet werden.

Der Schneiddrahtrahmen 12 umfasst ein Rahmengestell 14, auf welchem eine Vielzahl von Schneiddrähten 16 gespannt ist. Hierbei wird jeder Schneiddraht 16 an seinen Enden in ein Fixierelement 18', 18" eingespannt. Die jeweils gegenüberliegend angeordneten Fixierelemente 18', 18 " sind jeweils auf einer mit dem Rahmengestell 14 fest verbundenen Schiene 20', 20 " angeordnet. Hierbei sind die Fixierelemente 18', 18 " vertikal zur Längsrichtung des Schneiddrahts 16 verschiebbar auf der Schiene 20', 20 " angeordnet. Somit können die Distanzen der Schneiddrähte 16 in Relation zueinander verändert werden. Die Änderung der Distanzen kann beispielsweise notwendig sein, wenn aus einem Lehmstrang mehrere Lehmelemente zu erstellen sind, welche im Vergleich zu einer vorherigen Produktionsreihe (in Abhängigkeit der jeweils angeforderten Produktion) eine unterschiedliche Länge haben.

Nach einer jeweils erfolgten Positionierung des Schneiddrahts 16 wird dieser in der gewünschten Lage fixiert, indem Arretierschrauben (nicht gezeigt) an den Fixierelementen 18', 18 " angezogen werden. Mittels der Arretierschrauben können die Fixierelemente 18', 18 " beispielsweise auf der Schiene 20', 20" eingespannt oder andersartig fixiert werden.

Als weiteren Elementrahmen zeigt Fig. 1 einen Auflagerahmen 22, welcher in der Schneid- und Bearbeitungsvorrichtung unterhalb des Schneiddrahtrahmens 12 angeordnet wird. Auf dem Auflagerahmen 22 ruht der Lehmstrang. Der Auflagerahmen 22 ist in mehrere unterteilte Auflagesektionen 24 unterteilt. Die Auflagesektionen 24 sind im Wesentlichen an jenen Stellen unterteilt (Durchlässe), an welchen, bei gewünschter Ausrichtung des Schneiddrahtrahmens 12 und des Auflagerahmens 22 zueinander, die jeweiligen Schneiddrähte 16 hindurch verlaufen.

Weitere Elementrahmen können ferner Faswerkzeuge (nicht gezeigt) zum Anfasen der einzelnen Lehmelemente enthalten. Ein beispielhaftes Faswerkzeug umfasst eine Mehrzahl von Fasscheiben, welche zueinander verstellbar beabstandet in Längsrichtung einer Faswalze angeordnet sind. Es können mehrere Faswalzen zum Anfasen von mehreren Kanten der Lehmelemente vorgesehen sein. Die Faswalzen sind hierbei senkrecht zur Erstreckungsrichtung der Schneiddrähte 16 ausgerichtet.

Zum Schneiden des Lehmstrangs werden der Schneiddrahtrahmen 12 und der Auflagerahmen 22 in Relation zueinander hin bewegt. Hierbei wird häufig der Auflagerahmen 22 in Richtung zum (fixierten) Schneiddrahtrahmen 12 bewegt. Bei dieser Bewegung treten die jeweiligen Schneiddrähte 16 in das plastisch verformbare Material des Lehmstranges ein und zerschneiden diesen dadurch in einzelne Lehmelemente. Durch die Aufteilung des Auflagerahmens 22 in einzeln unterteilte Auflagesektionen 24 können die Schneiddrähte 16 vollständig das Material des Lehmstrangs - und ferner ein Stück darüber hinaus - durchdringen. Somit sind die Schnitte gerade und unterbrechungsfrei durch das Material des Lehmstrangs gezogen. Nachdem die einzelnen Lehmelemente geschnitten sind, werden diese abgeführt und wird anschliessend die zuvor genannte Bewegung zwischen dem Schneiddrahtrahmen 12 und dem Auflagerahmen 22 in Relation zueinander invers durchgeführt.

Der Markt fragt verstärkt nach individuell gestalteten und dimensionierten keramischen Produkten, wie beispielsweise Mauer- und Pflasterziegel. Daher kann es vorkommen, dass die Schneiddrähte 16 selbst innerhalb eines Produktionstages mehrfach in Relation zueinander verstellt werden müssen, um einer veränderten Dimension, beispielsweise Länge, von geforderten keramischen Produkten zu genügen. Eine jeweilige Positionierung erfordert viel Erfahrung, Zeit und Präzision. Aufgrund der zuvor angezeigten Häufigkeit der Notwendigkeit zur Positionierung ist diese mittlerweile mit hohen Kosten verbunden.

Figur 2 zeigt eine Vorderansicht einer Positioniervorrichtung 30 gemäss der vorliegenden Erfindung. Die Positioniervorrichtung 30 enthält ein Basisgestell 32, welches jeweils eine Haltefläche 34 und einen Ausleger 36 horizontal lagert. Die Haltefläche 34 dient zur Aufnahme eines Elementrahmens. In dem in der Figur angezeigten Beispiel ist der als Schneiddrahtrahmen 12 ausgebildete Elementrahmen aufgenommen. Alternativ kann der in Figur 1 beschriebene Auflagerahmen als Elementrahmen aufgenommen sein.

Der ebenfalls horizontal ausgerichtete Ausleger 36 enthält eine optische Einstelleinrichtung 38, welche auf gewünschten Positionen eine optische Anzeige projiziert, welche bei einer Positionierung eines jeweiligen Schneiddrahts auf diese gewünschte Position an diesem optisch detektierbar ist. Diese optische Einstelleinrichtung 38 kann beispielsweise einen Laser enthalten, welcher besonders vorteilhafterweise ein Linienmuster in Richtung des Schneiddrahtrahmens 12 projiziert. Somit kann ein jeder Schneiddraht bei gelöstem Fixierelement vertikal zur Ausrichtung seiner Längsachse solange verstellt werden, bis das linienförmige Muster an diesem projiziert ist, bzw. aufleuchtet. Im Falle des in die Positioniervorrichtung 30 aufgenommenen Auflagerahmens können in analoger Weise die Auflagesektionen des Auflagerahmens positioniert werden.

Bedingt durch die hohe Kohärenz des Laserstrahls ist diese Positionierung frei von Varianzen. Nach erfolgter Positionierung kann dieser Schneiddraht über seine Fixierelemente fest fixiert werden. Anschliessend verfährt die optische Einstelleinrichtung 38 entlang des Auslegers 36 in Richtung zum nächsten Schneiddraht. Die exakte Positionierung dieses Schneiddrahts erfolgt analog der zuvor beschriebenen Art und Weise. Die Positioniervorrichtung 30 enthält ferner eine Steuerung 40, welche eine Eingabevorrichtung 42 zur Eingabe von jeweils gewünschten Positionen bzw. Distanzen zwischen den einzelnen Schneiddrähten enthält.

Figur 3 zeigt eine Seitenansicht der erfindungsgemässen Positioniervorrichtung 30. In dieser Ansicht ist die Steuerung 40 besonders gut erkennbar, welche elektrisch die Ansteuerung eines Schrittmotors (nicht gezeigt) zum linearen Bewegen der optischen Einstelleinrichtung 38 ansteuert.

Figur 4 zeigt eine Draufsicht auf die Positioniervorrichtung 30 gemäss der vorliegenden Erfindung mit einem eingelegten Schneiddrahtrahmen 12. In dieser Ansicht sind die Fixierelemente 18', 18 " des Schneiddrahtrahmens 12 gut zu erkennen, welche auf Schienen 20', 20" verstellbar angeordnet sind. Zum Verstellen der Fixierelemente 18', 18 " werden jeweils vorgesehene Arretierschrauben (nicht gezeigt) gelöst, sodass die Fixierelemente 18', 18" und somit auch der Schneiddraht (nicht gezeigt) vertikal zur Ausrichtung verstellt und positioniert werden können. Nach einer erfolgten Positionierung werden die Fixierelemente 18', 18 " mittels ihrer Arretierschrauben fest mit der jeweiligen Schiene 20', 20" in Eingriff gebracht.

## Patentansprüche

1. Positioniervorrichtung (30) für verstellbare Schneiddrähte (16) eines Schneiddrahtrahmens (12) einer Schneid- und/oder Bearbeitungsvorrichtung, welche dazu ausgelegt ist, Lehmstränge zu schneiden und/oder zu bearbeiten, wobei die Positioniervorrichtung (30) enthält:
den Schneiddrahtrahmen (12), **dadurch gekennzeichnet, dass** die Positioniervorrichtung ferner enthält:
eine Aufnahme, in welche der Schneiddrahtrahmen (12) einlegbar ist, und
eine optische Einstelleinrichtung (38) zum Projizieren einer optischen Anzeige auf zumindest eine gewünschte Position des eingelegten Schneiddrahtrahmens (12), die bei übereinstimmender Positionierung eines jeweiligen Schneiddrahts des Schneiddrahtrahmens (12) an diesem Schneiddraht detektierbar ist.

2. Positioniervorrichtung (30) nach Anspruch 1, bei welcher die optische Einstelleinrichtung (38) dazu ausgelegt ist, ein linienförmiges Muster zu projizieren.

3. Positioniervorrichtung (30) nach Anspruch 1 oder 2, bei welcher die optische Einstelleinrichtung (38) auf einer Ebene planparallel zur Ebene der verstellbaren Schneiddrähte (16) an die jeweils gewünschte Position verfahrbar ist.

4. Positioniervorrichtung (30) nach Anspruch 1 oder 2, bei welcher die optische Einstelleinrichtung (38) eine optische Ablenkeinrichtung enthält, welche dazu ausgelegt ist, die optische Anzeige auf die jeweils gewünschte Position abzulenken.

5. Positioniervorrichtung (30) nach einem der vorhergehenden Ansprüche, bei welcher die optische Einstelleinrichtung (38) einen Laser enthält.

6. Positioniervorrichtung (30) nach einem der vorhergehenden Ansprüche, wobei die Schneiddrähte (16) in der Fläche des Schneiddrahtrahmens (12) verlaufend gespannt sind und deren Ausrichtung an dem Schneiddrahtrahmen (12) verstellbar ist.

7. Positioniervorrichtung (30) nach einem der vorhergehenden Ansprüche, wobei der Schneiddrahtrahmen (12) einen Auflagerahmen (22) zur Aufnahme des Lehmstrangs umfasst und die Schneiddrähte (16) eine Mehrzahl von Auflagesektionen (24) umfassen, zwischen denen Durchlässe zum Durchfahren der Schneiddrähte (16) definierbar sind.

8. Positioniervorrichtung (30) nach einem der vorhergehenden Ansprüche mit einer Schwenkeinrichtung zum Schwenken des eingelegten Schneiddrahtrahmens (12).

9. Positioniervorrichtung (30) nach Anspruch 1, bei welcher die optische Einstelleinrichtung (38) eine Kamera und eine Anzeigevorrichtung umfasst, an der eine von der Kamera erfasste Abbildung des jeweiligen Schneiddrahts (16) des eingelegten Schneiddrahtrahmens (12)darstellbar ist, und an der die optische Anzeige auf die zumindest eine gewünschte Position des an der Anzeigevorrichtung dargestellten Schneiddrahtrahmens (12) projizierbar ist.

10. Positioniervorrichtung (30) nach Anspruch 9, bei welcher die optische Anzeige als ein linienförmiges Muster an der Anzeigevorrichtung angezeigt ist.

11. Positioniervorrichtung (30) nach Anspruch 10, bei welcher die optische Einstelleinrichtung (38) ferner einen Laser enthält, welcher das linienförmige Muster auf die gewünschte Position projiziert.

12. Positioniervorrichtung (30) nach Anspruch 10, bei welcher das linienförmige Muster statisch an der Anzeigevorrichtung angezeigt ist.

13. Positioniervorrichtung (30) nach einem der Ansprüche 9 bis 12, bei welcher die von der Kamera erfasste Abbildung des jeweiligen Schneiddrahts (16) des eingelegten Schneiddrahtrahmens (12) an der Anzeigevorrichtung vergrösserbar ist.

14. Verfahren zum Positionieren von verstellbaren Schneiddrähten (16) eines Schneiddrahtrahmens (12) einer Schneid- und/oder Bearbeitungsvorrichtung für Lehmstränge, **dadurch gekennzeichnet, dass** der Schneiddrahtrahmen (12) in eine Positioniervorrichtung (30) einlegbar und entnehmbar ist, mit den Schritten:
Einlegen des Schneiddrahtrahmens (12) in eine Aufnahme der Positioniervorrichtung (30);
Ansteuern einer optischen Einstelleinrichtung (38) der Positioniervorrichtung (30) zum Projizieren einer optischen Anzeige auf zumindest eine gewünschte Position des eingelegten Schneiddrahtrahmens (12);
Verstellen eines jeweiligen Schneiddrahts des eingelegten Schneiddrahtrahmens (12) derart, bis die optische Anzeige an diesem Schneiddraht bei übereinstimmender Positionierung detektiert wird;
Fixieren des jeweiligen Schneiddrahts in dieser gewünschten Lage am Schneiddrahtrahmen (12); und
Entnehmen des Schneiddrahtrahmens (12) aus der Aufnahme der Positioniervorrichtung (30).

15. Verfahren nach Anspruch 14, bei welchem die optische Einstelleinrichtung (38) ein linienförmiges Muster projiziert.

16. Verfahren nach Anspruch 14 oder 15, bei welchem die optische Einstelleinrichtung (38) auf einer Ebene planparallel zur Ebene der verstellbaren Schneiddrähte (16) an die jeweils gewünschte Position verfahren wird.

17. Verfahren nach Anspruch 14 oder 15, bei welchem die optische Anzeige über eine optische Ablenkeinrichtung auf die jeweils gewünschte Position abgelenkt wird.

18. Verfahren nach einem der Ansprüche 14 bis 17, bei welchem die optische Einstelleinrichtung (38) einen Laserstrahl emittiert.

19. Verwendung einer Positioniervorrichtung (30) nach einem der Ansprüche 1 bis 13 zum Positionieren von verstellbaren Schneiddrähten (16) eines Schneiddrahtrahmens (12).

## Claims

1. Positioning device (30) for adjustable cutting wires (16) of a cutting harp (12) of a cutting and/or processing device, which is designed to cut and/or process clay columns, wherein the positioning fixture (30) comprises:
the cutting harp (12), **characterized in that** the positioning device additionally comprises:
a holder, into which the cutting harp (12) can be inserted, and
an optical adjustment system (38) for projecting a visual display onto at least one desired position of the inserted cutting harp (12), and with matching positioning of a respective cutting wire of the cutting harp (12), the display can be detected at this cutting wire.

2. Positioning device (30) according to Claim 1, in which the optical adjustment system (38) is designed to project a line-shaped pattern.

3. Positioning device (30) according to Claim 1 or 2, in which the optical adjustment system (38) can be moved to the respective desired position on a plane that is plane parallel to the plane of the adjustable cutting wires (16).

4. Positioning device (30) according to Claim 1 or 2, in which the optical adjustment system (38) comprises an optical deflection system, which is designed to deflect the optical display to the desired position.

5. Positioning device (30) according to any one of the preceding claims, in which the optical adjustment system (38) comprises a laser.

6. Positioning device (30) according to any one of the preceding claims, wherein the cutting wires (16) extend under tension in the area of the cutting harp (12) and their orientation to the cutting harp (12) is adjustable.

7. Positioning device (30) according to any one of the preceding claims, wherein the cutting harp (12) comprises a support frame (22) for receiving the clay column and the cutting wires (16) comprise a plurality of support sections (24), between which openings can be defined for the through passage of cutting wires (16).

8. Positioning device (30) according to any one of the preceding claims, with a pivoting device for pivoting the inserted cutting harp (12).

9. Positioning device (30) according to Claim 1, in which the optical adjustment system (38) comprises a camera and a display device, on which an image of the respective cutting wire (16) of the inserted cutting harp (12) captured by the camera can be displayed, and on which the visual display can be projected onto the at least one desired position of the cutting harp (12) that is displayed on the display screen.

10. Positioning device (30) according to Claim 9, in which the visual display is displayed on the display device as a line-shaped pattern.

11. Positioning device (30) according to Claim 10, in which the optical adjustment system (38) additionally comprises a laser which projects the line-shaped pattern onto the desired position.

12. Positioning device (30) according to Claim 10, in which the line-shaped pattern is displayed statically on the display device.

13. Positioning device (30) according to any one of Claims 9 to 12, in which the image of the respective cutting wire (16) of the inserted cutting harp (12) captured by the camera can be enlarged on the display device.

14. Method for positioning adjustable cutting wires (16) of a cutting harp (12) of a cutting and/or processing device for clay columns, **characterized in that** the cutting harp (12) can be inserted into and removed from a positioning fixture (30), with the steps:
inserting the cutting harp (12) into a holder of the positioning device (30);
controlling an optical adjustment system (38) of the positioning device (30) to project a visual display onto at least one desired position of the inserted cutting harp (12);
adjusting a respective cutting wire of the inserted cutting harp (12) in such a manner until the visual display is detected on this cutting wire when the positioning matches;
fixing the respective cutting wire enclosed in this desired position on the cutting harp (12); and
removal of the cutting harp (12) from the holder of the positioning device (30).

15. Method according to Claim 14, in which the optical adjustment system (38) projects a line-shaped pattern.

16. Method according to Claim 14 or 15, in which the optical adjustment system (38) is moved to the respective desired position on a plane that is plane parallel to the plane of the adjustable cutting wires (16).

17. Method according to Claim 14 or 15, in which the visual display is deflected to the desired position via an optical deflection system.

18. Method according to any one of Claims 14 to 17, in which the optical adjustment system (38) emits a laser beam.

19. Use of a positioning device (30) according to any one of Claims 1 to 13 for the positioning of adjustable cutting wires (16) of a cutting harp (12).

## Revendications

1. Dispositif de positionnement (30) pour des fils à découper réglables (16) d'un cadre de fils à découper (12) d'un dispositif de découpage et/ou de façonnage, lequel est étudié pour découper et/ou façonner des boudins de terre glaise, le dispositif de positionnement (30) comprenant :
le cadre de fils à découper (12), **caractérisé en ce que** le dispositif de positionnement comprend par ailleurs :
un logement dans lequel il est possible de placer le cadre de fils à découper (12), et
un dispositif de réglage optique (38) pour la projection d'un affichage optique sur au moins une position souhaitée du cadre de fils à découper (12) mis en place, laquelle, en cas de positionnement concordant d'un fil à découper respectif du cadre de fils à découper (12), peut être détectée au niveau de ce fil à découper.

2. Dispositif de positionnement (30) selon la revendication 1, dans lequel le dispositif de réglage optique (38) est étudié pour projeter un motif de forme linéaire.

3. Dispositif de positionnement (30) selon les revendications 1 ou 2, dans lequel le dispositif de réglage optique (38) peut être déplacé dans un plan de manière plane et parallèle au plan des fils à découper réglables (16) vers la position respectivement souhaitée.

4. Dispositif de positionnement (30) selon les revendications 1 ou 2, dans lequel le dispositif de réglage optique (38) contient un dispositif de déviation optique, lequel est étudié pour dévier l'affichage optique vers la position respectivement souhaitée.

5. Dispositif de positionnement (30) selon l'une des revendications précédentes, dans lequel le dispositif de réglage optique (38) contient un laser.

6. Dispositif de positionnement (30) selon l'une des revendications précédentes, dans lequel les fils à découper (16) sont tendus en s'étendant sur la surface du cadre de fils à découper (12) et leur orientation pouvant être réglée sur le cadre de fils à découper (12).

7. Dispositif de positionnement (30) selon l'une des revendications précédentes, dans lequel le cadre de fils à découper (12) comprend un cadre de support (22) pour recevoir le boudin de terre glaise et les fils à découper (16) comprenant une pluralité de sections de support (24) entre lesquelles il est possible de définir des passages pour faire passer les fils à découper (16).

8. Dispositif de positionnement (30) selon l'une des revendications précédentes avec un dispositif de pivotement pour faire pivoter le cadre de fils à découper (12) mis en place.

9. Dispositif de positionnement (30) selon la revendication 1, dans lequel le dispositif de réglage optique (38) comprend une caméra et un dispositif d'affichage, sur lequel il est possible de représenter une image détectée par la caméra concernant le fil à découper (16) respectif du cadre de fils à découper (12) mis en place, et sur lequel il est possible de projeter l'affichage optique sur l'au moins une position souhaitée du cadre de fils à découper (12) représenté sur le dispositif d'affichage.

10. Dispositif de positionnement (30) selon la revendication 9, dans lequel l'affichage optique est affiché en tant qu'un motif de forme linéaire sur le dispositif d'affichage.

11. Dispositif de positionnement (30) selon la revendication 10, dans lequel le dispositif de réglage optique (38) contient en outre un laser, lequel projette le motif de forme linéaire sur la position souhaitée.

12. Dispositif de positionnement (30) selon la revendication 10, dans lequel le motif de forme linéaire est affiché de manière statique sur le dispositif d'affichage.

13. Dispositif de positionnement (30) selon l'une des revendications 9 à 12, dans lequel l'image détectée par la caméra concernant le fil à découper (16) respectif du cadre de fils à découper (12) mis en place peut être agrandie sur le dispositif d'affichage.

14. Procédé pour le positionnement de fils à découper (16) réglables d'un cadre de fils à découper (12) d'un dispositif de découpage et/ou de façonnage pour des boudins de terre glaise, **caractérisé en ce que** le cadre de fils à découper (12) peut être mis en place dans un dispositif de positionnement (30) et être retiré de celui-ci, avec les étapes suivantes :
mise en place du cadre de fils à découper (12) dans un logement du dispositif de positionnement (30) ;
commande d'un dispositif de réglage optique (38) du dispositif de positionnement (30) afin de projeter un affichage optique sur au moins une position souhaitée du cadre de fils à découper (12) mis en place ;
réglage d'un fil à découper respectif du cadre de fils à découper (12) mis en place jusqu'à ce que l'affichage optique soit détecté au niveau de ce fil à découper en cas de positionnement concordant ;
fixation du fil à découper respectif dans cette position souhaitée sur le cadre de fils à découper (12) ; et
retrait du cadre de fils à découper (12) hors du logement du dispositif de positionnement (30).

15. Procédé selon la revendication 14, dans lequel le dispositif de réglage optique (38) projette un motif de forme linéaire.

16. Procédé selon les revendications 14 ou 15, dans lequel le dispositif de réglage optique (38) est déplacé dans un plan de manière plane et parallèle au plan des fils à découper (16) réglables vers la position respectivement souhaitée.

17. Procédé selon les revendications 14 ou 15, dans lequel l'affichage optique est dévié grâce à un dispositif de déviation optique vers la position respectivement souhaitée.

18. Procédé selon l'une des revendications 14 à 17, dans lequel le dispositif de réglage optique (38) émet un rayon laser.

19. Utilisation d'un dispositif de positionnement (30) selon l'une des revendications 1 à 13 pour le positionnement de fils à découper (16) réglables d'un cadre de fils à découper (12).
